# EUROPÄISCHE PATENTSCHRIFT

(11) **EP 4 530 398 B1**
(45) Veröffentlichungstag und Bekanntmachung des Hinweises auf die Patenterteilung: **10.06.2026**
(21) Anmeldenummer: 23199810.5
(22) Anmeldetag: 26.09.2023
(51) Int. Cl.: E01B 9/02, E01B 9/30

(54) **WINKELFÜHRUNGSPLATTE SOWIE BAHNOBERBAU**
ANGLE GUIDE PLATE AND TRACK SUPERSTRUCTURE
PLAQUE DE GUIDAGE ANGULAIRE ET SUPERSTRUCTURE DE BANDE

(43) Veröffentlichungstag der Anmeldung: 02.04.2025
(73) Patentinhaber: Wirthwein SE, 97993 Creglingen (DE)
(72) Erfinder: WIEDEMANN, Jan, 97855 Triefenstein-Lengfurt (DE)
(74) Vertreter: Gleim Petri Patent- und Rechtsanwaltspartnerschaft mbB

(56) Entgegenhaltungen:
- WO-A1-2015/055540
- DE-B4- 10 262 248
- DE-U1- 202011 050 739
- DE-U1- 202013 100 258

## Beschreibung

Die vorliegende Erfindung betrifft eine Winkelführungsplatte gemäß dem Oberbegriff des Anspruchs 1 sowie einen Gleisoberbau gemäß Anspruch 13.

### Technologischer Hintergrund

Ein Bahnkörper bildet den Fahrweg für Eisenbahnen und umfasst einen Bahnoberbau und einen Bahnunterbau. Der Bahnoberbau umfasst Schienen, Schwellen, ein Schienenbefestigungssystem und eine Gleisbettung. Aufgabe des Bahnoberbaus besteht drin, die Spurweite der Bahn zu halten und die vorhandenen Kräfte in den Bahnunterbau einzuleiten.

Das Schienenbefestigungssystem umfasst pro Befestigungspunkt eine Spannklemme, eine Winkelführungsplatte sowie eine Schwellenschraube. Die Winkelführungsplatte wird über einen wulstförmigen Eingriffbereich in einer entsprechenden Ausnehmung der Schwelle positioniert, sodass die Winkelführungsplatte seitlich mit einem Anschlagbereich am Schienenfuß anliegt. Die Spannklemme wird so positioniert, dass sie sowohl auf dem Schienenfuß als auch auf der Winkelführungsplatte aufliegt. Die Spannklemme wird über die Schwellenschraube in der Schwelle des Bahnoberbaus verankert. Hierdurch wird die Spannklemme in eine Vertiefung der Winkelführungsplatte und auf den Schienenfuß gedrückt, wodurch die Schiene auf der Schwelle fixiert wird. Über die Winkelführungsplatte werden die Kräfte, die insbesondere bei der Überfahrt eines Zugs entstehen, in die Schwelle und hierüber in den Bahnunterbau eingeleitet.

Folglich müssen Winkelführungsplatten großen Kräften standhalten und diese zuverlässig weiterleiten. Daher weisen Winkelführungsplatten relativ große Wandstärken und einen dadurch bedingten hohen Materialbedarf auf. Winkelführungsplatten werden üblicherweise in einem Spritzgussverfahren hergestellt und haben aufgrund der großen Wandstärken relativ lange Abkühlzeiten. Aus diesem Grund sind lange Produktionszykluszeiten zur Herstellung von Winkelführungsplatten erforderlich. Ferner haben Winkelführungsplatten aufgrund der Produktionszykluszeit und dem hohen Materialeinsatz einen großen CO₂-Fußabdruck.

### Druckschriftlicher Stand der Technik

Die EP 2 984 231 B1 beschreibt eine Winkelführungsplatte für Schienenbefestigungssysteme eines Gleises mit einem Grundkörper. Hierbei weist der Grundkörper eine an einer Schwelle angeordnete Unterseite und eine Oberseite auf, die eine quer zur Schwelle liegende Ebene beschreibt. Ferner sind ein Stützbereich und ein Führungsbereich vorgesehen, die aneinander angrenzen und sich quer zu einer Gleisrichtung erstrecken. Hierbei ist die Dicke des Stützbereiches größer als die Dicke des Führungsbereiches und der Grundkörper vom Stützbereich zum Führungsbereich quer zur Gleisrichtung keilförmig zulaufend ausgebildet.

Die EP 767 274 A1 offenbart eine Winkelplatte zum elastischen Befestigen von Schienen auf Betonschwellen, wobei auf der Unterseite der Winkelplatte Querstege mit konstanter Dicke angeordnet sind.

Ferner ist aus dem Stand der Technik die DE 20 2011 050 739 U1 bekannt, die eine Winkelführungsplatte zeigt. Die Dokumente DE 102 62 248 A1, DE 20 2013 100 258 U und WO 2015/055540 A1 beziehen sich auch auf die Ausgestaltung von Winkelführungsplatten.

### Aufgabe der vorliegenden Erfindung

Aufgabe der vorliegenden Erfindung ist es, eine verbesserte Winkelführungsplatte zur Verfügung zu stellen, die bei einem geringeren Materialeinsatz eine ausreichende Stabilität gewährleistet.

### Lösung der Aufgabe

Die vorstehende Aufgabe wird durch eine Winkelführungsplatte mit den Merkmalen des Anspruchs 1 sowie durch einen Gleisoberbau mit den Merkmalen des Anspruchs 15 gelöst. Zweckmäßige Ausgestaltungen werden in den abhängigen Ansprüchen beansprucht.

Die erfindungsgemäße Winkelführungsplatte umfasst eine Mehrzahl von, vorzugsweise im Wesentlichen quer zur Gleisrichtung verlaufenden, oberseitigen Versteifungsrippen, die an der Oberseite der Winkelführungsplatte angeordnet sind und entlang einer Gleisrichtung betrachtet zueinander beabstandet zwischen einem Eingriffbereich und einem Anschlagbereich verlaufend vorgesehen sind.

Die bei einer Zugüberfahrt auf eine Schiene wirkenden Kräfte werden über den an der Schiene anliegenden Anschlagbereich in die Winkelführungsplatte eingeleitet. Die eingeleiteten Kräfte werden durch die oberseitigen Versteifungsrippen von dem Anschlagbereich abgeleitet. Zweckmäßigerweise entspricht die Geometrie der oberseitigen Versteifungsrippen dem Lastpfad und somit dem Weg der Kräfte bzw. dem Kraftfluss innerhalb der Winkelführungsplatte. Somit kann durch die oberseitigen Versteifungsrippen eine effektive Ableitung der auf die Winkelführungsplatte wirkenden Kräfte gewährleistet werden. Durch die Kraftableitung über die oberseitigen Versteifungsrippen können die auf einen Grundkörper der Winkelführungsplatte wirkenden Kräfte erheblich reduziert werden. Hierdurch wird es möglich, dass z. B. der Grundkörper der Winkelführungsplatte eine reduzierte Dicke bzw. Wandstärke aufweisen kann, ohne dass die Stabilität der Winkelführungsplatte beeinträchtigt wird. Hierdurch kann in einfacher Weise der Materialeinsatz zur Herstellung der Winkelführungsplatte reduziert werden. Da eine Winkelführungsplatte beispielsweise mittels eines Spritzgussverfahrens gefertigt werden kann, wird durch die Reduktion der Dicke bzw. der Wandstärke auch die Abkühlzeit während des Spritzgussverfahrens reduziert. Hierdurch wird insbesondere die Produktionszykluszeit einer Winkelführungsplatte verringert. Durch die Reduzierung der Produktionszykluszeit und des Materialeinsatzes wird zudem der CO₂-Fußab-druck der Winkelführungsplatte verringert.

Dabei wird der Eingriffbereich durch eine Mehrzahl von, vorzugsweise im Wesentlichen quer zur Gleisrichtung verlaufenden, unterseitigen Versteifungsrippen gebildet, die entlang der Gleisrichtung betrachtet zueinander beabstandet angeordnet sind. Zweckmäßigerweise entspricht die Kontur der unterseitigen Versteifungsrippen der Kontur der korrespondierenden Ausnehmung der Schwelle, in welche die Winkelführungsplatte eingreift. Somit stützt sich der Eingriffbereich über die Versteifungsrippen in der Ausnehmung der Schwelle ab, sodass die Kräfte über die unterseitigen Versteifungsrippen von der Winkelführungsplatte in die Schwelle übertragen werden.

Dadurch, dass oberseitige und unterseitige Versteifungsrippen in Querrichtung zur Gleisrichtung betrachtet entlang einer gemeinsamen Achse verlaufend angeordnet sind, wird ein linearer und gleichmäßiger Lastpfad von den oberseitigen Versteifungsrippen zu den unterseitigen Versteifungsrippen durch die Winkelführungsplatte ermöglicht. Hierdurch kann die Kraft direkt bzw. auf kürzestem Weg von den oberseitigen Versteifungsrippen in die unterseitigen Versteifungsrippen übertragen werden, wodurch die Belastungen des Grundkörpers reduziert werden.

Zweckmäßigerweise sind die oberseitigen Versteifungsrippen auf der Unterseite der Winkelführungsplatte über einem plattenförmigen Grundkörper miteinander verbunden.

Vorteilhafterweise sind die oberseitigen Versteifungsrippen im Anschlagbereich mit einem in Gleisrichtung verlaufenden, hin zur Oberseite erstreckenden, durchgehenden Anschlagsteg verbunden. Insbesondere liegt der Anschlagsteg direkt am Schienenfuß an, wodurch die auf die Winkelführungsplatte einwirkenden Kräfte direkt in die Versteifungsrippen übertragen werden können.

Vorteilhafterweise ist zumindest ein Teil der oberseitigen Versteifungsrippen quer zur Gleisrichtung betrachtet zumindest im Wesentlichen keilförmig zulaufend ausgebildet. Zweckmäßigerweise nimmt die Höhe der oberseitigen Versteifungsrippen vom Anschlagbereich zum Eingriffbereich, z. B. kontinuierlich, ab. Es ist ferner vorteilhaft, wenn die Höhenprofile der oberseitigen Versteifungsrippen unterschiedlichen sind. Alternativ können zwei oberseitige Versteifungsrippen ein Versteifungsrippenpaar bilden, wobei das Höhenprofil eines Versteifungsrippenpaares im Wesentlich gleich ist. Infolgedessen unterscheiden sich lediglich die Höhenprofile unterschiedlicher Versteifungsrippenpaare. Es sei angemerkt, dass das Höhenprofil den Verlauf der Höhe bzw. des Abstands der einzelnen oberseitigen Versteifungsrippen zu dem plattenförmigen Grundkörper entlang eines mittigen Längsschnitts der jeweiligen oberseitigen Versteifungsrippen beschreibt.

Dadurch, dass die oberseitigen Versteifungsrippen im Bereich der Vertiefung bündig in den plattenförmigen Grundkörper übergehen, kann eine direkte Kraftübertragung gewährleistet werden.

Insbesondere umfasst die Winkelführungsplatte ein, vorzugsweise ovales, Durchgangsloch, welches zwischen zwei oberseitigen Versteifungsrippen angeordnet ist. Insbesondere verlaufen die zwei oberseitigen Versteifungsrippen um das Durchgangsloch herum. Dadurch, dass die zwei oberseitigen Versteifungsrippen um das Durchgangsloch herum verlaufen, werden der Lastpfad und somit die Kräfte ebenfalls um das Durchgangsloch herumgeleitet. Zweckmäßigerweise sind die zwei oberseitigen Versteifungsrippen an dem der Vertiefung zugewandten Ende der jeweiligen Versteifungsrippen in Richtung der Querachse des Grundkörpers orientiert. Die Querachse der Winkelführungsplatte erstreckt sich hierbei quer von dem Anschlagsteg in Richtung der Vertiefung. Sie erstreckt sich somit quer zu der Gleisrichtung. Das Durchgangsloch dient zur Aufnahme einer Schwellenschraube, mittels welcher das Befestigungssystem und somit die die Winkelführungsplatte in der Schwelle verankert werden können.

Insbesondere sind die unterseitigen Versteifungsrippen gleichmäßig über die Unterseite der Winkelführungsplatte verteilt. Insbesondere weisen die unterseitigen Versteifungsrippen der Winkelführungsplatte die gleiche Kontur auf.

Zweckmäßigerweise sind die unterseitigen Versteifungsrippen an der Oberseite des Eingriffbereichs über einen gekrümmt verlaufenden Grundkörper verbunden.

Insbesondere ist die Oberseite der jeweiligen oberseitigen Versteifungsrippe im Querschnitt der oberseitigen Versteifungsrippe und/oder die Unterseite der jeweiligen unterseitigen Versteifungsrippe im Querschnitt der unterseitigen Versteifungsrippe betrachtet eben.

Zweckmäßigerweise ist eine gleiche Anzahl von oberseitigen Versteifungsrippen und unterseitigen Versteifungsrippen vorgesehen. Insbesondere sind jeweils sechs oberseitige und unterseitige Versteifungsrippen vorgesehen.

Vorzugsweise sind die oberseitigen Versteifungsrippen im Querschnitt der oberseitigen Versteifungsrippen betrachtet konisch zur Oberseite der Winkelführungsplatte zulaufend ausbildet. Alternativ oder zusätzlich sind die unterseitigen Versteifungsrippen im Querschnitt der unterseitigen Versteifungsrippen betrachtet konisch zur Unterseite der Winkelführungsplatte zulaufend ausbildet. Es genügt eine lediglich geringfügige Konizität. Hierdurch kann die Winkelführungsplatte trotz der Vielzahl der Versteifungsrippen in einfacher Weise aus einem Spritzgusswerkzeug entformt werden.

Zweckmäßigerweise sind keine Hinterschneidungen an den oberseitigen Versteifungsrippen und/oder den unterseitigen Versteifungsrippen vorgesehen.

Insbesondere ist die Winkelführungsplatte aus einen faserverstärken Kunststoff, vorzugsweise aus einem glasfaserverstärktem Kunststoff, gefertigt.

Zweckmäßigerweise enthält die Winkelführungsplatte Polypropylen (PP) oder Polyamid (PA), z. B. PA6, vorzugsweise als Matrix zur Einbettung der Fasern. Indem die Winkelführungsplatte einen Glasfaseranteil von 20-40 %, bevorzugt von 25-35 %, besonders bevorzugt von in etwa 30 %, umfasst, wird die mechanische Stabilität der Winkelführungsplatte weiter erhöht.

Indem die oberseitigen und/oder unterseitigen Versteifungsrippen mindestens 5 mm, bevorzugt mindestens 8 mm, besonders bevorzugt mindestens 10 mm, voneinander beabstandet sind, wird ein hoher Wärmeabtrag während des Herstellungsprozesses gewährleistet. Hierdurch wird die Kühlzeit und somit auch die Produktionszykluszeit reduziert.

Vorzugsweise weisen die oberseitigen Versteifungsrippen und/oder die unterseitigen Versteifungsrippen eine Breite von 4-8 mm, bevorzugt von 5-7 mm, besonders bevorzugt von in etwa 6 mm, auf.

Vorteilhafterweise weisen die oberseitigen Versteifungsrippen im Anschlagbereich eine Höhe und/oder die unterseitigen Versteifungsrippen eine maximale Höhe zwischen 10 mm und 16 mm, bevorzugt zwischen 12 mm und 14 mm, besonders bevorzugt von in etwa 13 mm, auf. Die maximale Höhe der unterseitigen Versteifungsrippe bezieht sich hierbei insbesondere auf die maximale Erstreckung von der Unterseite des Winkelführungsplatte bzw. des gekrümmten Grundkörpers zum tiefsten Punkt der unterseitigen Versteifungsrippen.

Indem der plattenförmige Grundkörper und/oder der gekrümmte Grundkörper und/oder der Anschlagsteg eine Wandstärke bzw. Dicke von 5-9 mm, bevorzugt von 6-8 mm, besonders bevorzugt von in etwa 7 mm, aufweisen, kann der Materialeinsatz zur Herstellung der Winkelführungsplatte weiter reduziert werden.

Nebengeordnet wird zudem ein Bahnoberbau umfassend Schwellen, insbesondere Eisenbahnschwellen, sowie auf den Schwellen angeordnete Schienen beansprucht, wobei die Schienen auf den Schwellen mittels eines Winkelführungsplatten umfassenden Schienenbefestigungssystem befestigt sind und wobei der Bahnoberbau erfindungsgemäße Winkelführungsplatten umfasst.

### Beschreibung der Erfindung anhand eines Ausführungsbeispiels

Nachstehend wird eine zweckmäßige Ausgestaltung der vorliegenden Erfindung näher beschrieben. Wiederkehrende Merkmale sind der Übersichtlichkeit halber lediglich einmal mit einem Bezugszeichen versehen. Es zeigen:
- Fig. 1: eine schematische, perspektivische Ansicht eines Bahnoberbaus;
- Fig. 2: eine Schnittansicht des Bahnoberbaus gemäß Fig. 1;
- Fig. 3: eine schematische, perspektivische Ansicht einer Winkelführungsplatte von oben;
- Fig. 4: eine schematische, perspektivische Rückansicht der Winkelführungsplatte nach Fig. 3;
- Fig. 5: eine schematische, perspektivische Unteransicht der Winkelführungsplatte nach Fig. 3;
- Fig. 6a: eine schematische Draufsicht der Winkelführungsplatte nach Fig. 3;
- Fig. 6b: eine Schnittansicht der Winkelführungsplatte gemäß der Schnittebene D-D nach Fig. 6a;
- Fig. 6c: eine Schnittansicht der Winkelführungsplatte gemäß der Schnittebene E-E nach Fig. 6a; sowie
- Fig. 6d: eine Schnittansicht der Winkelführungsplatte gemäß der Schnittebene F-F nach Fig. 6a.

Fig. 1 zeigt eine perspektivische Ansicht eines Bahnoberbaus 1 umfassend eine Schiene 2, ein Schienenbefestigungssystem 7 sowie eine Schwelle 3. Die Schiene 2 ist hierbei parallel zu einer Gleisrichtung G ausgerichtet und wird über das Schienenbefestigungssystem 7 an der Schwelle 3 fixiert. Der Bahnoberbau 1 umfasst zudem eine nicht dargestellte Gleisbettung, z. B. aus Schotter.

Das Schienenbefestigungssystem 7 umfasst eine Winkelführungsplatte 10, die mittels eines wulstförmigen Eingriffbereichs 20 in eine Ausnehmung an der Oberseite der Schwelle 3 eingreift. Die Kontur des in der Ausnehmung angeordneten wulstförmigen Eingriffbereichs 20 an einer Unterseite 12 der Winkelführungsplatte 10 entspricht der Kontur der Ausnehmung der Schwelle 3, vgl. Fig. 1 und 2. Die Winkelführungsplatte 10 liegt mit einem im Anschlagbereich 19 vorgesehenen Anschlagsteg 15 an einem Schienenfuß 2a der Schiene 2 an. Zudem ist eine Spannklemme 5 vorgesehen, die zum einen in einer oberseitigen Vertiefung 14 der Winkelführungsplatte 10 und zum anderen auf dem Schienenfuß 2a aufliegt. Die Spannklemme 5 wird mittels einer Schwellenschraube 4 fixiert, wobei die Schwellenschraube 4 durch ein Durchgangsloch 13 der Winkelführungsplatte 10 durchgeführt wird und in der Schwelle 3 befestigt wird.

Der Bahnoberbau 1 dient zur Ableitung von Kräften F, welche insbesondere bei einer Zugüberfahrt entstehen, vgl. Fig. 2. Hierfür ist eine Zwischenlage 6 zwischen der Schiene 2 und der Schwelle 3 vorgesehen, welche Vertikalkräfte F_{V} aufnimmt und diese in die Schwelle 3 ableitet. Das Schienenbefestigungssystem 7 hingegen dient zur Ableitung von Horizontalkräften F_{H}. Die Horizontalkräfte F_{H} werden über den Schienenfuß 2a in die Winkelführungsplatte 10 eingeleitet und von dort über den Eingriffbereich 20 auf die Schwelle 3 übertragen. Aus diesem Grund muss die Winkelführungsplatte 10 in der Lage sein, große Kräfte aufzunehmen und diese zuverlässig an die Schwelle 3 abzuleiten.

Die Figuren 3-5 zeigen die erfindungsgemäße Winkelführungsplatte 10 in unterschiedlichen perspektivischen Ansichten. Die Winkelführungsplatte 10 umfasst eine Oberseite 11 und die Unterseite 12 sowie einen plattenförmigen Grundkörper 16. Die Winkelführungsplatte 10 umfasst ferner das Durchgangsloch 13, welches sich durch den plattenförmigen Grundkörper 16 hindurcherstreckt. Die Winkelführungsplatte 10 umfasst eine Querachse Q, die quer zur Gleisrichtung G verläuft.

An der der Schiene 2 zugewandten Seite der Winkelführungsplatte 10 ist der Anschlagbereich 19 mit dem Anschlagsteg 15 vorgesehen. Der Anschlagsteg 15 umfasst eine insbesondere ebene Fläche, welche am Schienenfuß 2a anliegt und die auf die Schiene 2 wirkenden Kräfte aufnimmt.

Zudem umfasst die Winkelführungsplatte 10 mehrere an der Oberseite 11 angeordnete Versteifungsrippen 18a-18f, die über den plattenförmigen Grundkörper 16 miteinander verbunden sind. Die oberseitigen Versteifungsrippen 18a-18f sind ferner über den Anschlagsteg 15 miteinander verbunden. Die oberseitigen Versteifungsrippen 18a-18f verlaufen zwischen dem Eingriffbereich 20 und dem Anschlagbereich 15, also im Wesentlichen parallel zur Querachse, und sind entlang der Gleisrichtung G zueinander beabstandet. Die oberseitigen Versteifungsrippen 18a-18f sind quer zur Gleisrichtung betrachtet zumindest bereichsweise keilförmig zulaufend ausgebildet. Somit nimmt die Höhe der oberseitigen Versteifungsrippen 18a-18f vom Anschlagbereich 15 zum Eingriffbereich 20 hin ab. Die Versteifungsrippen 18a-18f gehen im Eingriffbereich 20 bündig in den plattenförmigen Grundkörper 16 über. Hierbei nehmen die oberseitigen Versteifungsrippen 18a-18f die über den Schienenfuß 2a auf den Anschlagsteg 15 wirkenden Horizontalkräfte F_{H} auf und leiten diese in Richtung der Vertiefung 14 weiter.

Zusätzlich zu den oberseitigen Versteifungsrippen 18a-18f sind mehrere Versteifungsrippen 17a-17f am Eingriffbereich 20 an der Unterseite 12 der Winkelführungsplatte 10 angeordnet. Die unterseitigen Versteifungsrippen 17a-17f sind im Wesentlichen quer zur Gleisrichtung G, also im Wesentlichen parallel zu Querachse Q, ausgerichtet. Die unterseitigen Versteifungsrippen 17a-17f sind, vgl. Fig. 5, über einen gekrümmt verlaufenden Grundkörper 21 miteinander verbunden. Die Kontur der unterseitigen Versteifungsrippen 17a-17f sind hierbei an die Kontur der Ausnehmung der Schwelle 3 angepasst. Hierdurch liegen die unterseitigen Versteifungsrippen 17a-17f formschlüssig in der Ausnehmung der Schwelle 3 an. Hierdurch wird eine optimale Kraftübertragung von der Winkelführungsplatte 10 über die unterseitigen Versteifungsrippen 17a-17f in die Schwelle 3 erreicht.

Die oberseitigen und die unterseitigen Versteifungsrippen 18a-18f, 17a-17f dienen als Versteifung der Winkelführungsplatte 10. Hierdurch können die Wandstärken des plattenförmigen Grundkörpers 16 und des gekrümmten Grundkörpers 21 minimiert werden, sodass der Materialbedarf für die Winkelführungsplatte reduziert werden kann. Ferner wird hierdurch erreicht, dass sich der CO₂-Fußabdruck der Winkelführungsplatte 10 verringert.

Besonders vorteilhaft ist es, wenn an der Oberseite 11 und der Unterseite 12 der Winkelführungsplatte 10 jeweils gleich viele Versteifungsrippen 17a-17f bzw. 18a-18f, insbesondere jeweils sechs Versteifungsrippen 18a-18f bzw. 17a-17f, vorgesehen sind.

Wie z. B. in Fig. 3 dargestellt ist, sind oberseitige Versteifungsrippen 18a-18f und unterseitige Versteifungsrippen 17a-17f in Querrichtung zur Gleisrichtung G betrachtet entlang einer gemeinsamen, parallel zur Querachse Q verlaufenden Achse angeordnet. Dies bedeutet, dass beispielsweise die oberseitige Versteifungsrippe 18a und die unterseitige Versteifungsrippe 17a entlang einer gemeinsamen Achse verlaufen. Dasselbe gilt für die weiteren oberseitigen Versteifungsrippen 18b-18f und die entsprechenden unterseitigen Versteifungsrippen 17b-17f.

Hierdurch wird eine direkte Kraftübertragung von den oberseitigen Versteifungsrippen 18a-18f in die unterseitigen Versteifungsrippen 17a-17f erreicht. Somit wird ein linearer Kraftfluss durch die Winkelführungsplatte 10 gewährleistet, wodurch die mechanische Belastung der Winkelführungsplatte 10 reduziert wird.

Die oberseitigen Versteifungsrippen 18a-18f sind insbesondere im Querschnitt der oberseitigen Versteifungsrippen 18a-18f betrachtet geringfügig konisch zur Oberseite 11 der Winkelführungsplatte 10 zulaufend ausbildet. Die unterseitigen Versteifungsrippen 17a-17f sind vorzugsweise ebenfalls im Querschnitt der unterseitigen Versteifungsrippen 17a-17f betrachtet geringfügig konisch zur Unterseite 12 der Winkelführungsplatte 10 zulaufend ausbildet. Hierdurch kann die Winkelführungsplatte 10 trotz der Vielzahl von oberseitigen und unterseitigen Versteifungsrippen 18a-18f, 17a-17f in einfacher Weise aus einem Spritzgußwerkzeug entformt werden.

Fig. 6a zeigt eine Draufsicht der Winkelführungsplatte 10. Hieraus ist ersichtlich, dass die mittig angeordneten, oberseitigen Versteifungsrippen 18c, 18d um das Durchgangsloch 13 herumgeführt sind und sich im Bereich der Vertiefung 14 zur Querachse Q hin orientieren. Hierdurch werden die auf die Winkelführungsplatte 10 einwirkenden Horizontalkräfte F_{H} um das Durchgangsloch 13 herumgeleitet.

Der Anschlagsteg 15 weist eine Wandstärke C von 5-9 mm, bevorzugt von 6-8 mm, besonders bevorzugt von in etwa 7 mm, auf.

Ferner weisen die oberseitigen Versteifungsrippen 18a-18f zweckmäßigerweise eine einheitliche Breite B von 4-8 mm, bevorzugt von 5-7 mm, besonders bevorzugt von etwa 6 mm, auf. Insbesondere ist die Breite der oberseitigen Versteifungsrippen 18a-18f und der unterseitigen Versteifungsrippen 17a-17f gleich.

Der Abstand A zwischen den oberseitigen Versteifungsrippen 18a-18f untereinander beträgt mindestens 5 mm, bevorzugt mindestens 8 mm, besonders bevorzugt mindestens 10 mm. Die unterseitigen Versteifungsrippen 17a-f sind insbesondere gleich wie die oberseitigen Versteifungsrippen 18a-18f voneinander beabstandet.

Zweckmäßigerweise sind die oberseitigen Versteifungsrippen 18a-18f in Versteifungsrippenpaare gleicher Form gegliedert. Beispielsweise bilden die außenseitige Versteifungsrippe 18a und die außenseitige Versteifungsrippe 18f ein erstes Versteifungsrippenpaar. Ferner bilden die Versteifungsrippe 18b und 18e ein zweites Versteifungsrippenpaar sowie die Versteifungsrippen 18c und 18d ein drittes Versteifungsrippenpaar. Die Versteifungsrippe 18a-18f eines Versteifungsrippenpaares weisen die gleiche geometrische Form auf.

Fig. 6b zeigt einen Querschnitt der Winkelführungsplatte 10 entlang der Schnittebene D-D gemäß Fig. 6a. Es wird somit ein Schnitt durch die Versteifungsrippe 18a gezeigt. Da die Versteifungsrippe 18a und die Versteifungsrippe 18f das erste Versteifungsrippenpaar bilden, zeigt der Querschnitt der Fig. 6b auch einen Querschnitt der Versteifungsrippe 18f. Das Höhenprofil der Versteifungsrippe 18a, 18f nimmt ungleichmäßig in einer Wellenform von dem Anschlagsteg 15 in Richtung der Vertiefung 14 ab. Die Höhe H18a, H18f der Versteifungsrippe 18a, 18f bezieht sich auf die Höhe der Versteifungsrippe 18a, 18f im Bereich des Anschlagstegs 15 ausgehend vom plattenförmigen Grundkörper 16. Die Höhe H18a, H18f beträgt zwischen 10 mm und 16 mm, bevorzugt zwischen 12 mm und 14 mm, besonders bevorzugt in etwa 13 mm. Die Höhe der unterseitigen Versteifungsrippen 17a, 17f bezieht sich auf die maximale Höhe H17a, H17f, also die maximale Ausdehnung zwischen der Unterseite 12 der Winkelführungsplatte 10 bzw. des gekrümmtem Grundkörpers 21 und der Versteifungsrippe 17a, 17f. Die Höhe H17a, H17f entspricht der Höhe der Versteifungsrippen 18a, 18f. Die Wandstärke H16 des plattenförmigen Grundkörpers 16 entspricht insbesondere der Wandstärke C des Anlagestegs 15 und beträgt 5-9 mm, bevorzugt von 6-8 mm, besonders bevorzugt von in etwa 7 mm. Zudem entspricht die Wandstärke H16 des plattenförmigen Grundkörpers 16 der Wandstärke des gekrümmten Grundkörpers 21.

Fig. 6c zeigt einen Querschnitt der Winkelführungsplatte 10 entlang der Schnittebene E-E gemäß Fig. 6a, welche die Versteifungsrippe 18b schneidet. Da die Versteifungsrippe 18b das zweite Versteifungsrippenpaar mit der Versteifungsrippe 18e bildet, entspricht die Schnittansicht gemäß Fig. 6c einer Schnittansicht der Versteifungsrippe 18e. Wie auch bei dem Höhenprofil der Versteifungsrippen 18a, 18f nimmt der Höhe der Versteifungsrippen 18b, 18e ausgehend vom Anschlagsteg 15 in Richtung der Vertiefung 14 ungleichmäßig in Wellenform ab. Allerdings unterscheiden sich die Höhenprofile der Versteifungsrippen 18a, 18f von dem der Versteifungsrippen 18b, 18e. Die Höhe H17b, H17e der unteren Versteifungsrippen 17b, 17e und die Höhe H18b, H18e der oberseitigen Versteifungsrippen 18b, 18e entsprechen den jeweiligen Höhen H17a, H17f, H18a und H18f gemäß der Fig. 6b.

Fig. 6d zeigt eine Schnittdarstellung der Winkelführungsplatte 10 entlang der Schnittebene F-F gemäß Fig. 6a. Somit wird die Winkelführungsplatte 10 entlang der Versteifungsrippe 18c geschnitten. Da die Versteifungsrippe 18c das dritte Versteifungsrippenpaar mit der Versteifungsrippe 18d bildet, zeigt die Schnittansicht gemäß Fig. 6d auch einem Schnitt durch die Versteifungsrippe 18d. Gemäß der Fig. 6d stellt die Höhe H18c, H18d der Versteifungsrippen 18c, 18d im Bereich des Anschlagstegs 15 nicht die Maximalhöhe der Versteifungsrippen 18c, 18d dar. Vielmehr steigt die Höhe der Versteifungsrippen 18c, 18d vom Anschlagsteg 15 in Richtung der Vertiefung 14 über einen kurzen Bereich an und fällt anschließen ungleichmäßig in Wellenform ab. Die Höhe H17c, H17d der unteren Versteifungsrippen 17c, 17d und die Höhe H18c, H18d der oberseitigen Versteifungsrippen 18c, 18d entsprechen den jeweiligen Höhen H17a, H17f, H18a und H18f gemäß der Fig. 6b.

Den Fig. 6b-6d lässt sich somit entnehmen, dass die Versteifungsrippen 18a-18f der jeweiligen Versteifungsrippenpaare ein gleiches Höhenprofil aufweisen. Die Höhenprofile der Versteifungsrippenpaare unterscheiden sich jedoch untereinander.

Zweckmäßigerweise ist die Winkelführungsplatte 10 aus einem faserverstärkten Kunststoff gefertigt. Insbesondere werden Glasfasern mit einem Anteil von 20-40 %, bevorzugt von 25-35 %, besonders bevorzugt von in etwa 30 % als Fasermaterial verwendet. Die Glasfasern werden vorzugsweise in eine Matrix aus Polypropylen (PP) oder Polyamid (PA), z. B. PA6, eingebettet.

### BEZUGSZEICHENLISTE

- 1: Bahnoberbau
- 2: Schiene
- 2a: Schienenfuß
- 3: Schwelle
- 4: Schwellenschraube
- 5: Spannklemme
- 6: Zwischenlage
- 7: Schienenbefestigungssystem
- 10: Winkelführungsplatte
- 11: Oberseite
- 12: Unterseite
- 13: Durchgangsloch
- 14: Vertiefung
- 15: Anschlagssteg
- 16: Grundkörper
- 17a-f: Versteifungsrippe
- 18a-f: Versteifungsrippe
- 19: Anschlagbereich
- 20: Eingriffbereich
- 21: Grundkörper

- A: Abstand
- B: Breite
- C: Wandstärke
- H16: Wandstärke
- H17a-c: Höhe
- H18a-c: Höhe
- F: Kraft
- F_{H}: Horizontalkraft
- F_{V}: Vertikalkraft
- G: Gleisrichtung
- Q: Querachse

## Patentansprüche

1. Winkelführungsplatte (10) für ein Schienenbefestigungssystem (7) umfassend:
eine Unterseite (12) und eine Oberseite (11), wobei die Unterseite (12) zur Anordnung an einer Schwelle (3), insbesondere einer Eisenbahnschwelle, ausgelegt ist,
einen wulstförmigen Eingriffbereich (20) an der Unterseite (12) der Winkelführungsplatte (10), der sich im Wesentlichen in Gleisrichtung (G) erstreckt und dazu dient, in eine korrespondierende Ausnehmung an der Oberseite einer Schwelle (3) einzugreifen,
eine dem Eingriffbereich (20) gegenüberliegende Vertiefung (14) an der Oberseite (11) der Winkelführungsplatte (10), die als Anlagebereich für eine Spannklemme (5) dient,
einen Anschlagbereich (19), der auf der dem Eingriffbereich (20) gegenüberliegenden, einer Schiene (2) zugewandten Seite der Winkelführungsplatte (10) angeordnet ist und dazu dient, an einem Schienenfuß (2a) anzuliegen,
wobei
eine Mehrzahl von oberseitigen Versteifungsrippen (18a-f) an der Oberseite (11) der Winkelführungsplatte (10) entlang der Gleisrichtung (G) betrachtet zueinander beabstandet zwischen dem Eingriffbereich (20) und dem Anschlagbereich (19) verlaufend angeordnet sind,
**dadurch gekennzeichnet, dass**
der Eingriffbereich (20) durch eine Mehrzahl von unterseitigen Versteifungsrippen (17a-f), die entlang der Gleisrichtung (G) betrachtet zueinander beabstandet angeordnet sind, gebildet wird, wobei oberseitige und unterseitige Versteifungsrippen (17a-f, 18a-f) in Querrichtung zur Gleisrichtung (G) betrachtet entlang einer gemeinsamen Achse verlaufend angeordnet sind.

2. Winkelführungsplatte (10) nach Anspruch 1, **dadurch gekennzeichnet, dass** die oberseitigen Versteifungsrippen (18a-f) auf der Unterseite (12) der Winkelführungsplatte (10) über einen plattenförmigen Grundkörper (16) miteinander verbunden sind.

3. Winkelführungsplatte (10) nach Anspruch 1 oder 2, **dadurch gekennzeichnet, dass** die oberseitigen Versteifungsrippen (18a-f) im Anschlagbereich (19) mit einem in Gleisrichtung (G) verlaufenden, hin zur Oberseite (11) erstreckenden, durchgehenden Anschlagsteg (15) verbunden sind.

4. Winkelführungsplatte (10) nach einem der vorhergehenden Ansprüche, **dadurch gekennzeichnet, dass** zumindest ein Teil der oberseitigen Versteifungsrippen (18a-f) quer zur Gleisrichtung (G) betrachtet zumindest im Wesentlichen keilförmig zulaufend ausgebildet ist.

5. Winkelführungsplatte (10) nach Anspruch 4, **dadurch gekennzeichnet, dass** die oberseitigen Versteifungsrippen (18a-f) im Bereich der Vertiefung (14) bündig in den plattenförmigen Grundkörper (16) übergehen.

6. Winkelführungsplatte (10) nach einem der Ansprüche 2-5, **dadurch gekennzeichnet, dass** der plattenförmige Grundkörper (16) ein Durchgangsloch (13) aufweist, welches zwischen zwei oberseitigen Versteifungsrippen (18a-f) angeordnet ist.

7. Winkelführungsplatte (10) nach Anspruch 1, **dadurch gekennzeichnet, dass** die unterseitigen Versteifungsrippen (17a-f) an der Oberseite des Eingriffbereichs (20) über einen gekrümmt verlaufenden Grundkörper (21) verbunden sind.

8. Winkelführungsplatte (10) nach einem der vorhergehenden Ansprüche, **dadurch gekennzeichnet, dass** die Oberseite der jeweiligen oberseitigen Versteifungsrippe (18a-f) im Querschnitt der oberseitigen Versteifungsrippe (18a-f) und/oder die Unterseite der jeweiligen unterseitigen Versteifungsrippe (17a-f) im Querschnitt der unterseitigen Versteifungsrippe (17a-f) betrachtet eben ist.

9. Winkelführungsplatte (10) nach Anspruch 1, **dadurch gekennzeichnet, dass** eine gleiche Anzahl von oberseitigen Versteifungsrippen (18a-f) und unterseitigen Versteifungsrippen (17a-f) vorgesehen ist.

10. Winkelführungsplatte (10) nach einem der vorhergehenden Ansprüche, **dadurch gekennzeichnet, dass** die oberseitigen Versteifungsrippen (18a-f) im Querschnitt der oberseitigen Versteifungsrippen (18a-f) betrachtet konisch zur Oberseite (11) und/oder die unterseitigen Versteifungsrippen (17a-f) im Querschnitt der unterseitigen Versteifungsrippen (17a-f) betrachtet konisch zur Unterseite (12) der Winkelführungsplatte (10) zulaufend ausbildet sind.

11. Winkelführungsplatte (10) nach einem der vorhergehenden Ansprüche, **dadurch gekennzeichnet, dass** die Winkelführungsplatte (10) aus einem faserverstärkten Kunststoff, insbesondere aus einem glasfaserverstärkten Kunststoff, gefertigt ist.

12. Winkelführungsplatte (10) nach Anspruch 11, **dadurch gekennzeichnet, dass** die Winkelführungsplatte (10) Polypropylen oder Polyamid mit einem Glasfaseranteil von 20-40 %, bevorzugt von 25-35 %, besonders bevorzugt von in etwa 30 % umfasst.

13. Bahnoberbau (1) umfassend
Schwellen (3), insbesondere Eisenbahnschwellen, und
Schienen (2), die auf den Schwellen (3) angeordnet sind,
wobei die Schienen (2) auf den Schwellen (3) mittels eines Winkelführungsplatten (10) umfassenden Schienenbefestigungssystem (7) befestigt sind, **dadurch gekennzeichnet, dass** Winkelführungsplatten (10) nach einem der vorhergehenden Ansprüche vorgesehen sind.

## Claims

1. Angle guide plate (10) for a rail fastening system (7), comprising:
an underside (12) and an upper side (11), wherein the underside (12) is designed for arrangement on a sleeper (3), in particular a railway sleeper,
a bead-shaped engagement region (20) on the underside (12) of the angle guide plate (10), which extends substantially in a track direction (G) and serves to engage in a corresponding recess on the upper side of a sleeper (3),
a recess (14) on the upper side (11) of the angle guide plate (10), opposite the engagement region (20), which acts as the bearing region for a tension clamp (5),
an abutment region (19), which is arranged on the side of the angle guide plate (10) facing a rail (2) and opposite the engagement region (20), and serves to bear against a rail foot (2a),
wherein
a plurality of upper-side reinforcing ribs (18a-f) is arranged on the upper side (11) of the angle guide plate (10), extending between the engagement region (20) and the abutment region (19) and spaced apart from one another when viewed along the track direction (G), **characterized in that** the engagement region (20) is formed by a plurality of underside reinforcing ribs (17a-f), which are arranged spaced apart from one another when viewed along the track direction (G), wherein the upper-side and underside reinforcing ribs (17a-f, 18a-f) are arranged, when viewed in the transverse direction to the track direction (G), along a common axis.

2. Angle guide plate (10) according to Claim 1, **characterized in that** the upper-side reinforcing ribs (18a-f) are connected to one another on the underside (12) of the angle guide plate (10) via a plate-shaped base body (16).

3. Angle guide plate (10) according to Claim 1 or 2, **characterized in that** the upper-side reinforcing ribs (18a-f) are connected, in the abutment region (19), to a continuous abutment web (15) extending in the track direction (G) and projecting towards the upper side (11).

4. Angle guide plate (10) according to any one of the preceding claims, **characterized in that** at least a portion of the upper-side reinforcing ribs (18a-f) is formed, when viewed transversely to the track direction (G), so as to taper in a substantially wedge-shaped manner.

5. Angle guide plate (10) according to Claim 4, **characterized in that** the upper-side reinforcing ribs (18a-f) merge flush into the plate-shaped base body (16) in the region of the recess (14).

6. Angle guide plate (10) according to any one of Claims 2 to 5, **characterized in that** the plate-shaped base body (16) comprises a through-hole (13), which is arranged between two upper-side reinforcing ribs (18a-f).

7. Angle guide plate (10) according to Claim 1, **characterized in that** the underside reinforcing ribs (17a-f) are connected on the upper side of the engagement region (20) via a curved base body (21).

8. Angle guide plate (10) according to any one of the preceding claims, **characterized in that** the upper side of each upper-side reinforcing rib (18a-f), when viewed in cross section of the respective reinforcing rib, and/or the underside of each underside reinforcing rib (17a-f), when viewed in cross section of the respective reinforcing rib, is planar.

9. Angle guide plate (10) according to Claim 1, **characterized in that** the same number of upper-side reinforcing ribs (18a-f) and underside reinforcing ribs (17a-f) is provided.

10. Angle guide plate (10) according to any one of the preceding claims, **characterized in that** the upper-side reinforcing ribs (18a-f), when viewed in cross-section of the upper-side reinforcing ribs (18a-f), taper conically towards the upper side (11) and/or the underside reinforcing ribs (17a-f), when viewed in cross-section of the underside reinforcing ribs (17a-f), taper conically towards the underside (12) of the angle guide plate (10).

11. Angle guide plate (10) according to any one of the preceding claims, **characterized in that** the angle guide plate (10) is made of a fibre-reinforced plastic, in particular a glass fibre-reinforced plastic.

12. Angle guide plate (10) according to Claim 11, **characterized in that** the angle guide plate (10) comprises polypropylene or polyamide with a glass fibre content of 20-40%, preferably 25-35%, particularly preferably approximately 30%.

13. Track superstructure (1), comprising
sleepers (3), in particular railway sleepers, and rails (2) arranged on the sleepers (3),
wherein the rails (2) are fastened to the sleepers (3) by means of a rail fastening system (7) comprising angle guide plates (10), **characterized in that**
angle guide plates (10) according to any one of the preceding claims are provided.

## Revendications

1. Plaque de guidage angulaire (10) pour un système de fixation de rail (7), comprenant :
un côté inférieur (12) et un côté supérieur (11), le côté inférieur (12) étant conçu pour être disposé sur une traverse (3), en particulier une traverse ferroviaire,
une zone d'engagement en forme de bourrelet (20) sur le côté inférieur (12) de la plaque de guidage angulaire (10), qui s'étend essentiellement dans la direction de la voie (G) et qui sert à pouvoir être mise en prise avec un évidement correspondant sur le côté supérieur d'une traverse (3),
une dépression (14) opposée à la zone d'engagement (20) sur le côté supérieur (11) de la plaque de guidage angulaire (10), qui sert de zone d'appui pour une bride de serrage (5),
une zone de butée (19), qui est disposée sur le côté de la plaque de guidage angulaire (10) opposé à la zone d'engagement (20), orienté vers un rail (2), et qui sert à venir en appui contre un pied de rail (2a),
une pluralité de nervures de renforcement supérieures (18a-f) étant disposées sur le côté supérieur (11) de la plaque de guidage angulaire (10), en s'étendant entre la zone d'engagement (20) et la zone de butée (19), en étant espacées les unes des autres lorsqu'elles sont considérées dans la direction de la voie (G),
**caractérisée en ce que**
la zone d'engagement (20) est formée par une pluralité de nervures de renforcement inférieures (17a-f), qui sont disposées en étant espacées les unes des autres lorsqu'elles sont considérées dans la direction de la voie (G), les nervures de renforcement supérieures et inférieures (17a-f, 18a-f) étant disposées, considérées dans une direction transversale à la direction de la voie (G), en s'étendant le long d'un axe commun.

2. Plaque de guidage angulaire (10) selon la revendication 1, **caractérisée en ce que** les nervures de renforcement supérieures (18a-f) sont reliées entre elles sur le côté inférieur (12) de la plaque de guidage angulaire (10) par un corps de base en forme de plaque (16).

3. Plaque de guidage angulaire (10) selon la revendication 1 ou 2, **caractérisée en ce que** les nervures de renforcement supérieures (18a-f) sont reliées, dans la zone de butée (19), à une entretoise de butée continue (15) s'étendant dans la direction de la voie (G), se prolongeant vers le côté supérieur (11).

4. Plaque de guidage angulaire (10) selon l'une quelconque des revendications précédentes, **caractérisée en ce qu'**au moins une partie des nervures de renforcement supérieures (18a-f), considérée dans une direction transversale à la direction de la voie (G), est réalisée en étant au moins essentiellement de forme cunéiforme se rétrécissant.

5. Plaque de guidage angulaire (10) selon la revendication 4, **caractérisée en ce que** les nervures de renforcement supérieures (18a-f) se raccordent, dans la zone de la dépression (14), à fleur avec le corps de base en forme de plaque (16).

6. Plaque de guidage angulaire (10) selon l'une quelconque des revendications 2 à 5, **caractérisée en ce que** le corps de base en forme de plaque (16) présente un trou traversant (13), qui est disposé entre deux nervures de renforcement supérieures (18a-f).

7. Plaque de guidage angulaire (10) selon la revendication 1, **caractérisée en ce que** les nervures de renforcement inférieures (17a-f) sont reliées, au niveau du côté supérieur de la zone d'engagement (20), par un corps de base (21) s'étendant de manière courbe.

8. Plaque de guidage angulaire (10) selon l'une quelconque des revendications précédentes, **caractérisée en ce que** le côté supérieur de chaque nervure de renforcement supérieure (18a-f), considéré en section de la nervure de renforcement supérieure (18a-f), et/ou le côté inférieur de chaque nervure de renforcement inférieure (17a-f), considéré en section de la nervure de renforcement inférieure (17a-f), est plan.

9. Plaque de guidage angulaire (10) selon la revendication 1, **caractérisée en ce qu'**un même nombre de nervures de renforcement supérieures (18a-f) et de nervures de renforcement inférieures (17a-f) est prévu.

10. Plaque de guidage angulaire (10) selon l'une quelconque des revendications précédentes, **caractérisée en ce que** les nervures de renforcement supérieures (18a-f), considérées en section des nervures de renforcement supérieures (18a-f), sont réalisées en étant coniques en direction du côté supérieur (11) et/ou que les nervures de renforcement inférieures (17a-f), considérées en section des nervures de renforcement inférieures (17a-f), sont réalisées en étant coniques en direction du côté inférieur (12) de la plaque de guidage angulaire (10).

11. Plaque de guidage angulaire (10) selon l'une quelconque des revendications précédentes, **caractérisée en ce que** la plaque de guidage angulaire (10) est fabriquée en matière plastique renforcée de fibres, en particulier en matière plastique renforcée de fibres de verre.

12. Plaque de guidage angulaire (10) selon la revendication 11, **caractérisée en ce que** la plaque de guidage angulaire (10) comprend du polypropylène ou du polyamide avec une proportion de fibres de verre de 20 à 40 %, de préférence de 25 à 35 %, de manière particulièrement préférée d'environ 30 %.

13. Superstructure de voie ferrée (1), comprenant
des traverses (3), en particulier des traverses ferroviaires, et
des rails (2), qui sont disposés sur les traverses (3),
les rails (2) étant fixés sur les traverses (3) au moyen d'un système de fixation de rail (7) comprenant une plaque de guidage angulaire (10), **caractérisée en ce que** des plaques de guidage angulaires (10) selon l'une quelconque des revendications précédentes sont prévues.
